# EUROPÄISCHE PATENTSCHRIFT

(11) **EP 3 708 728 B1**
(45) Veröffentlichungstag und Bekanntmachung des Hinweises auf die Patenterteilung: **06.05.2026**
(21) Anmeldenummer: 20161366.8
(22) Anmeldetag: 06.03.2020
(51) Int. Cl.: E04B 1/26

(54) **REIBPLATTE FÜR EINE HOLZVERBINDUNG**
FRICTION PLATE FOR A WOOD JOINT
PLAQUE DE FRICTION POUR UN ASSEMBLAGE EN BOIS

(30) Priorität: 15.03.2019 DE 102019106602
(43) Veröffentlichungstag der Anmeldung: 16.09.2020
(62) Teilanmeldung aus: 26159865.0
(73) Patentinhaber: Adolf Würth GmbH & Co. KG, 74653 Künzelsau (DE); Würth International AG, 7000 Chur (CH)
(72) Erfinder: Cera, Udo, 74523 Schwäbisch Hall (DE)
(74) Vertreter: Dilg, Haeusler, Schindelmann Patentanwaltsgesellschaft mbH

(56) Entgegenhaltungen:
- JP-A- 2001 295 506
- US-A- 2 990 058
- US-A- 409 546

## Beschreibung

Die Erfindung betrifft eine Reibplatte für eine Holzverbindung sowie eine mit der Reibplatte gebildete Holzverbindung.

Es ist bekannt, Holzbalken mit Stoßverbindungen durch eine Scher- oder Zugscherverbindung miteinander zu verbinden. Dabei wird bspw. ein Ende eines Balkens im 0 bis 90°-Winkel an einen anderen Balken angesetzt und dort mit Schrauben oder anderen stiftförmigen Verbindungsmittel befestigt. Die Schrauben können unter einem Winkel durch beide oder mehrere Balken geschraubt werden, insbesondere unter einem 90°-Winkel von der dem einem Balken gegenüberliegenden Seite.

Ferner ist bekannt, Holzbalken an einer Betonwand oder an einer Metallplatte, bspw. einem Holzverbinder, zu befestigen. Zu diesem Zweck werden bspw. Schrauben oder stiftförmige Verbindungsmittel durch das Holz und anschließend in die Betonwand bzw. in die Metallplatte geschraubt.

Nachteilig ist bei Holzverbindungen immer, dass die Lasten, die die Verbindungen halten, zu gering sind und höhere Traglasten oder höhere Steifigkeiten erwünscht sind.

Aufgabe der vorliegenden Erfindung ist es daher, die Traglast und/oder die Steifigkeit bei Holzverbindungen zu erhöhen.

Die Aufgabe wird erfindungsgemäß durch eine Reibplatte mit den Merkmalen des Anspruchs 1 und eine mit der Reibplatte erstellte Holzverbindung gemäß dem weiteren Hauptanspruch gelöst.

Dokument US2.990.058A offenbart eine Reibplatte gemäß der Präambel von Anspruch 1.

An einer Verbindungsstelle liegen das erste und das zweite Anschlusselement aneinander an, wobei zwischen diesen die Reibplatte angeordnet ist. Bevorzugt liegen die Anschlusselemente an der Verbindungsstelle vollflächig an der Reibplatte an, so die Anschlusselemente an der Verbindungsstelle möglichst flächig an der Reibplatte anliegen. Es jedoch möglich, dass Abschnitt der Anschlusselemente direkt aneinander anliegen. Die an der Verbindungsstelle entstehende Holzverbindung zwischen dem ersten Anschlusselement, der Reibplatte und dem zweiten Anschlusselement wird durch Befestigungselemente, insbesondere Holzschrauben, zusammengehalten. Die Befestigungselemente drücken somit die Anschlusselemente mit einem bestimmten Anpressdruck an die Reibplatte. Durch die Aufrauung der jeweiligen Trägeranschlussseite der Reibplatte liegt das jeweilige Anschlusselement mit einer höheren Haftreibung an der Reibplatte an, als das erste Anschlusselement aus Holz bei einer Holzverbindung ohne Reibplatte an dem zweiten Anschlusselement anliegen würde. Die durch die Reibplatte vergrößerte Haftreibung zwischen den beteiligten Elementen, wirkt einer Verschiebung der Elemente relativ zueinander entgegen, d.h. die initiale Verschiebung der Anschlusselemente relativ zueinander ist erschwert. Eine relative Verschiebung der Elemente zueinander erfolgt somit erst bei - im Vergleich zu einer Holzverbindung ohne Reibplatte - erhöhten Traglasten. Die Aufrauung der Trägeranschlussseiten der Reibplatte kann durch Vorsprünge oder Vertiefungen, bspw. Einfräsungen, erfolgen. Entscheidend ist, dass nur die Rauigkeit der jeweiligen Trägeranschlussseite erhöht wird, wodurch die Haftreibung zu den zu verbindenden Anschlusselementen erhöht wird. Dies in Abgrenzung zu Metallplatten für Holzverbindungen die Vorsprünge, bspw. in Form von Haken haben, die in das Holz eindringen. Gerade dieses Eindringen von Vorsprüngen soll bei der erfindungsgemäßen Platte vermieden werden, sondern es soll nur die Haftreibung zwischen den zu verbindenden Elementen, d.h. den beiden Anschlusselementen und der Reibplatte, erhöht werden.

Vergleicht man somit die Traglasten zweier baugleicher Holzverbindungen (umfassend ein erstes Anschlusselement aus Holz, ein zweites Anschlusselement und Befestigungselementen, um die Anschlusselemente aneinander zu halten), bei denen eine Holzverbindung mit und eine Holzverbindung ohne die Reibplatte zwischen den Anschlusselementen gebildet ist, so sorgt die Reibplatte - bei gleichem Anpressdruck durch die Befestigungselemente - für eine höhere Haftreibung zwischen den Elementen und somit für eine höhere Traglast, weil das "Verrutschen" der Elemente relativ zueinander erst bei höheren Traglasten auftritt.

Der Träger der Reibplatte kann aus einem Metall, bspw. Aluminium oder Stahl, insbesondere Edelstahl, oder Kunststoff, insbesondere einem glasfaserverstärkten Kunststoff, einem Schichtstoff, Vlies oder mehrlagigem Papier, bspw. einseitiges oder beidseitiges Schleifpapier, bestehen.

Besteht der Träger aus Kunststoff, Schichtstoff, Vlies oder mehrlagigem Papier, können in den Träger als zusätzliche Aufrauung eingebracht werden, indem bspw. kleine Kugeln in diesen eingebettet sind. So können bspw. kleine Steine, kleine Kugeln aus einem harten Kunststoff, kleine Glasscherben o.dgl. in den Träger eingebettet sein. Entscheidend ist, dass diese Kugeln zum einen ausreichend hart sind, damit sie nicht durch den Anpressdruck zusammengedrückt werden, und zum anderen hinreichend gering aus dem Träger vorstehen, um lediglich die Haftreibung zum Anschlusselement zu erhöhen.

Das erste Anschlusselement kann bspw. ein Holzbalken, insbesondere für den Dachbau, bspw. ein Träger, sein.

Das zweite Anschlusselement kann aus Holz bestehen, insbesondere ein Holzbalken sein, oder aus Stahl bestehen, bspw. ein Stahlträger sein, oder ein Wandabschnitt eines Gebäudes, bspw. aus einem Mauerwerk oder aus Beton, sein.

Die erfindungsgemäße Reibplatte eignet sich somit für Holzverbindungen zwischen einem Anschlusselement aus Holz und einem weiteren Anschlusselement, das aus Holz, Stahl, Beton oder Mauerwerk bestehen kann. Befestigungselemente, bspw. Schrauben, halten das erste und das zweite Anschlusselement, zwischen denen die Reibplatte angeordnet ist, aneinander.

Die Aufrauung kann auf einer Trägeranschlussseite oder beiden Trägeranschlussseiten der Reibplatte gebildet sein.

Die Reibplatte hat eine erste Trägeranschlussseite zum Anliegen an dem ersten Anschlusselement und eine zweite Trägeranschlussseite zum Anliegen an dem zweiten Anschlusselement. Die Aufrauung kann an beiden Seiten oder an einer Seite gebildet sein. Im ersten Fall liegt jeweils eine aufgeraute Trägeranschlussseite an einem Anschlusselement an. Im zweiten Fall weist die Reibplatte nur eine aufgeraute Trägeranschlussseite auf, mit der sie an einem Anschlusselement anliegt. In dieser Variante ist die gegenüberliegende, nicht aufgeraute Trägeranschlussseite vorzugsweise fest mit dem anderen Anschlusselement verbunden, bspw. kann die Reibplatte mit der glatten Trägeranschlussseite vor dem Zusammenfügen der Holzverbindung fest mit einem Anschlusselement verbunden sein, bspw. dort festgeschraubt sein, so dass ein Verrutschen der Reibplatte relativ zu diesem Anschlusselement verhindert ist. Diese Variante ist insbesondere bei Anwendungen bevorzugt, bei denen ein Metallbauteil fest mit einem Anschlusselement verbunden ist, bspw. ein Balkenschuh fest mit einem Anschlusselement verbunden ist, bspw. mit diesem verschraubt ist. Eine Außenseite des Balkenschuhs, die dann zur Anlage an dem anderen Anschlusselement vorgesehen ist, um die Holzverbindung zu bilden, weist die Aufrauung auf, um die erhöhte Haftreibung zwischen dem Balkenschuh und dem daran anliegenden Anschlusselement zu erhöhen - mit dem anderen Anschlusselement ist der Balkenschuh bereits fest verbunden, bspw. verschraubt.

Die Aufrauung ist vorteilhaft in mindestens einem Abschnitt der jeweiligen Trägeranschlussseite gebildet und füllt bevorzugt die gesamte Trägeranschlussseite aus. Es ist jedoch für die Bildung der Holzverbindung ausreichend, wenn die Aufrauung in dem Abschnitt der Trägeranschlussseite gebildet ist, mit dem die Reibplatte an dem jeweiligen Anschlusselement anliegt, bevorzugt ist jedoch mindestens die Hälfte dieser Fläche aufgeraut, um eine höhere Haftreibung und somit höhere Traglast zu erreichen.

Die Aufrauung ist in mindestens einem Abschnitt in einer ersten Variante durch pyramidenförmige oder kegelförmige Vorsprünge, gebildet, wobei diese bevorzugt matrixartig angeordnet sind.

Die Aufrauung ist in mindestens einem Abschnitt in einer zweiten Variante durch Einfräsungen in Linienform gebildet.

Die verschiedenen Arten der Aufrauung, bspw. Vorsprünge und Einfräsungen, können getrennt oder in einer Mischform auftreten. So können in einem Abschnitt einer Trägeranschlussseite bspw. nur Vorsprünge und in einem anderen Abschnitt nur Einfräsungen gebildet sein. Es können in einem Abschnitt einer Trägeranschlussseite jedoch auch Vorsprünge und Einfräsungen gebildet sein.

Weist die Reibplatte vorgestanzte Löcher zum Durchführen von Befestigungselemente auf, so kann der beim Ausstanzen entstehende Grat als zusätzliche Aufrauung dienen. Alternativ kann die Aufrauung, bspw. linienförmige Vertiefungen, beim Walzen des Blechs zum Herstellen der Reibplatte bereits eingebracht werden. Auf einen glatten Träger einer Reibplatte können auch eine Aufrauung bildende Elemente fest aufgebracht werden. So kann bspw. ein Schleifpapier auf eine Seite eines Trägers der Reibplatte geklebt werden, um eine zusätzliche Aufrauung zu bilden. Auch Stoffe können fest auf einer Trägeranschlussseite eines Trägers geklebt werden, um eine zusätzliche Aufrauung zu bilden.

Der Träger weist eine Dicke von 0,2 bis 12mm, insbesondere von 0,5 bis 4mm auf.

Die Aufrauung der jeweiligen Trägeranschlussseite, in Form von Vorsprüngen oder eingefrästen Linien, weist gegenüber der Oberfläche der jeweiligen Trägeranschlussseite eine Höhe bzw. Tiefe von 0,5 bis 1,5mm, auf.

Da die Aufrauung sich somit nur gering von der Oberfläche der jeweiligen Trägeranschlussseite abhebt, wird beim Anlegen der Aufrauung an das Anschlusselement lediglich die Haftreibung erhöht. Beim Erstellen der Holzverbindung, insbesondere beim Anziehen der Befestigungselemente, wird somit keine Kraft aufgewendet, um die Aufrauung in das Holz zu drücken.

Vorteilhaft weist die Reibplatte mindestens ein Durchgangsloch auf, um ein Befestigungselement, insbesondere eine Holzschraube, durch dieses beim Bilden der Holzverbindung zu führen.

Die Reibplatte kann auch oder alternativ ohne Vorbohren von einer Holzschraube, insbesondere einer selbstbohrenden Holzschraube, durchbohrbar sein. Damit die Reibplatte von einer Holzschraube ohne Vorbohren durchbohrt werden kann, können viele Parameter geeignet gewählt werden: Beispielsweise kann das Material, aus dem der Träger der Reibplatte besteht, geeignet gewählt werden. Hier bieten sich bspw. Kunststoffe oder weiche Metalle, wie bspw. Aluminium an. Alternativ oder zusätzlich kann die Dicke des Trägers geeignet gewählt werden, damit er leicht durchbohrt werden kann, bspw. die Dicke des Trägers kleiner 3mm sein. Das mindestens eine Befestigungselement vorteilhaft durch Schrauben, insbesondere Holzschrauben, weiter insbesondere selbstbohrende Holzschrauben, und/oder Bohrstabdübel, insbesondere selbstbohrende Bohrstabdübel, gebildet.

Weitere Merkmale, Einzelheiten und Vorzüge der Erfindung ergeben sich aus den Ansprüchen und der nachfolgenden Beschreibung bevorzugter Ausführungsformen sowie anhand der Zeichnung. Es zeigen:
- Fig. 1: a) eine Querschnitts- und b) eine Draufsicht einer Reibplatte,
- Fig. 2: a) eine Draufsicht und b) eine Seitenansicht und c) eine Querschnittsansicht eines Scheranschlusses mit der Reibplatte der Fig. 1,
- Fig. 3: a) eine Seitenansicht und b) eine Querschnittsansicht und c) eine Draufsicht mit einer Reibplatte wie in Fig. 1, jedoch mit einer anderen Grundfläche,
- Fig. 4: a) eine erste Seitenansicht und b) eine zweite Seitenansicht und c) eine Draufsicht auf einen Balkenschuh mit einer Reibplatte in einer weiteren Ausführungsform,
- Fig. 5: a) eine erste Querschnittsansicht und b) eine Seitenansicht und c) eine Draufsicht auf eine Holzverbindung mit dem Balkenschuh der Fig. 4,
- Fig. 6: a) eine Querschnittsansicht und b) eine Draufsicht auf eine Reibplatte in einer weiteren Ausführungsform, und
- Fig. 7: die Reibplatte der Fig. 6 zwischen zwei Anschlusselementen aus Holz zur Bildung einer Holzverbindung.

Fig. 1a) zeigt eine Querschnittsansicht und Fig. 1b) eine Draufsicht einer Reibplatte 1 in einer ersten Ausführungsform mit einem Träger 1T und einer Aufrauung 3 in Form von Vorsprüngen 3V. Die Reibplatte 1 hat zwei gegenüberliegende Seitenflächen als erste und zweite Trägeranschlussseite 1ETAS, 1ZTAS zur Verbindung mit einem jeweiligen Anschlusselement 7, 9 (in Fig. 1 nicht dargestellt).

Die Reibplatte 1 besteht aus Edelstahl und weist Durchgangslöcher 1D zur Durchführung von Befestigungselementen 11 (in Fig. 1 nicht dargestellt) auf, wobei die Durchgangslöcher in die Reibplatte 1 gestanzt wurden. Die Durchgangslöcher 1D wurden derart in die Reibplatte 1 gestanzt, dass jedes Durchgangsloch einen ringförmigen Kragen als Vorsprung 3V aufweist. Die Vorsprünge 3V bilden die Aufrauung 3 der jeweiligen Trägeranschlussseite 1ETAS, 1ZTAS. Die Durchgangslöcher 1D und somit die Vorsprünge 3V sind matrixartig angeordnet, wobei die Vorsprünge 3V alternierend aus beiden Trägeranschlussseiten 1ETAS, 1ZTAS vorstehen.

Der Träger 1T der Reibplatte 1 weist eine Dicke von 0,8mm auf. Die Vorsprünge 3V stehen gegenüber der Oberfläche 1O der jeweiligen Trägeranschlussseiten 1ETAS, 1ZTAS um 0,25mm vor.

Fig. 2 zeigt eine Holzverbindung 5 mit einem ersten und einem zweiten Anschlusselement 7, 9, wobei zwischen diesen die Reibplatte 1 der Fig. 1 angeordnet ist. Das erste und das zweite Anschlusselement 7, 9 sind jeweils ein Holzbalken. Die beiden Anschlusselemente 7, 9 liegen im Bereich eines ihrer jeweiligen Enden flächig aneinander an. Wie insbesondere der Fig. 2b) zu entnehmen ist, liegen die Anschlusselemente mit einer Fläche aneinander an, die größer ist als die Reibplatte 1. Wie in den Figuren 2a) und 2c) dargestellt, ist die Reibplatte 1 mit einem Nagel 13 an dem Anschlusselement 7 befestigt und ist eine Holzschraube 11 durch das andere Anschlusselement 9 und durch ein Durchgangsloch 1D in der Reibplatte 1 in das Anschlusselement 7 geschraubt. Die Holzschraube 11 ist eine selbstbohrende Holzschraube und ist bündig im Anschlusselement 9 versenkt. Ein Gewinde der Holzschraube 11 ist vollständig in dem Anschlusselement 7 und ein gewindeloser Schaft vollständig in dem Anschlusselement 9 angeordnet, so dass ein Kopf der Holzschraube 9 das Anschlusselement 9 gegen das Anschlusselement 7 drückt. In Fig. 2 ist lediglich eine Holzschraube 11 gezeigt, die die Anschlusselemente 7, 9 aneinander drückt. Es können weitere Holzschrauben 11 durch die Anschlusselemente 7, 9 und die Reibplatte 1 geschraubt werden, um diese aneinander zu halten, abhängig von dem Anwendungsfall bzw. den Traglasten.

Fig. 3 zeigt eine Holzverbindung 5 zwischen zwei Holzbalken als Anschlusselemente 7, 9, zwischen denen eine Reibplatte 1 angeordnet ist. Während die Anschlusselement 7, 9 in der Fig. 2 parallel zueinander verlaufen, schließen die Anschlusselemente 7, 9 der Fig. 3 miteinander einen Winkel von rund 135° ein. Die Reibplatte 1 der Fig. 3 ist analog zu der Reibplatte 1 der Fig. 1 aufgebaut, weist jedoch statt einer quadratischen eine trapezförmige Grundfläche auf. Wie in Fig. 2a) dargestellt, sind die Vorsprünge 3V bildenden Durchgangslöcher 1D in zwei Reihen angeordnet, durch die Holzschrauben 11 geschraubt sind, wie insbesondere den Figuren 3b) und 3c) zu entnehmen ist. Wie zu Fig. 2 beschrieben, ist das Gewinde der Holzschrauben 11 vollständig in einem Anschlusselement 7 und der gewindelose Schaft der Holzschrauben vollständig in dem anderen Anschlusselement 9 angeordnet, wobei zwischen diesen wieder die Reibplatte 1 angeordnet ist und die Holzschrauben durch Durchgangslöcher 1D geschraubt sind.

Fig. 4 zeigt einen Balkenschuh 15 aus Stahl in drei Ansichten. Wie insbesondere den Figuren 4b) und 4c) zu entnehmen ist, sind in einer Seite des Balkenschuh 15 Durchgangslöcher 1D matrixartig angeordnet, die Vorsprünge 3V bilden, wie zuvor beschrieben. Fig. 4b) zeigt vier Durchgangslöcher 1D in zwei gegenüberliegenden Seiten des Balkenschuhs 15, die keine Vorsprünge 3V bilden.

Fig. 5 zeigt den Balkenschuh 15 der Fig. 4, wobei in den Balkenschuh 15 ein erstes Anschlusselement 7 in Form eines Holzbalkens eingelegt ist, um diesen im 90°-Winkel mit einem weiteren Anschlusselement 9 in Form eines Holzbalkens zu verbinden. Das Anschlusselement 7 ist in dem Balkenschuh 15 dadurch befestigt, dass Holzschrauben 11 durch die Durchgangslöcher 1D der gegenüberliegenden Seiten des Balkenschuh 15 geschraubt sind, die keine Vorsprünge 3V bilden, s. insbesondere Fig. 5c). Durch die Durchgangslöcher 1D des Balkenschuh 15, die Vorsprünge 3V bilden, sind Holzschrauben 11 in das weitere Anschlusselement 9 geschraubt. Die Seitenfläche des Balkenschuh 15 mit Vorsprüngen 3V, die an dem Anschlusselement 9 anliegt, bildet eine Reibplatte 1. Die Reibplatte 1 unterscheidet sich zu den oben beschriebenen unter anderem dadurch, dass zum einen die Aufrauung 3 nur an einer Trägeranschlussseite 1ETAS gebildet ist (und die andere Trägeranschlussseite 1ZTAS keine Aufrauung 3 aufweist) und zum anderen die Reibplatte 1 integraler Bestandteil eines anderen Bauteils ist, vorliegend einen Teil oder Abschnitt des Balkenschuh 15 bildet.

Fig. 6 zeigt eine weitere Ausführungsform der Reibplatte 1. Die Reibplatte 1 weist vorliegend einen Träger 1T aus Kunststoff auf. Beim Gießen des Trägers 1T wurden kleine Steine 17 mit eingegossen, so dass die Steine 17 von dem Kunststoff umschlossen und von diesem gehalten sind. Die Steine 17 sind unregelmäßig in den Träger 1T eingegossen, wie insbesondere der Fig. 6b) zu entnehmen ist.

Der Kunststoff, aus dem der Träger 1T gegossen ist, ist vorliegend ein harter Kunststoff, so dass der Träger 1T starr ist. Es ist jedoch ebenso möglich, einen weichen Kunststoff zu verwenden, so dass der Träger 1T aufgerollt werden kann. In dieser Variante kann die Reibplatte 1 in Form einer Rolle vorliegen, von der benötigte Stücke in der gewünschten Größe abgetrennt werden können.

Der Träger 1T der Reibplatte 1 weist eine Dicke von 1,5mm auf. Die Steine weisen eine Grö-ße von maximal 2, 5mm auf, so dass sie von einer Oberfläche 1O des Trägers nicht mehr als 1mm vorstehen.

Fig. 7 zeigt eine Holzverbindung 5 zwischen zwei Anschlusselementen 7, 9 (jeweils ein Holzbalken), wobei zwischen diesen die Reibplatte 1 der Fig. 6 angeordnet ist. Zur Erstellung der Holzverbindung 5 wurden die Holzbalken 7, 9 aneinander angelegt und die Reibplatte 1 zwischen diesen angeordnet. Anschließend wurden Holzschrauben 11 durch das Anschlusselement 7 und die Reibplatte 1 in das Anschlusselement 9 gebohrt. Ein Vorbohren der Anschlusselemente 7, 9 oder der Reibplatte 1 ist dabei nicht nötig, da die Holzschrauben 11 selbstbohrend sind. Die Holzschrauben können die Reibplatte 1 leicht durchdringen, da die Reibplatte 1 zum einen aus Kunststoff besteht und zum anderen nur eine geringe Dicke aufweist.

Die Reibplatte 1 ist in den oben beschriebenen Ausführungsformen so beschrieben, dass mehrere Befestigungselemente 11 durch diese geführt werden können. Es ist jedoch möglich, die Reibplatte 1 kreisförmig, bspw. mit einem Durchmesser kleiner 15cm, insbesondere kleiner 10cm, oder quadratisch, bspw. mit einer Kantenlänge von kleiner 15cm, insbesondere kleiner 10cm, zu fertigen. In dieser Ausführungsform können Reibplatten 1 an ausgewählten Stellen einer Holzverbindung 5 angeordnet werden und jeweils ein Befestigungselement 11 durch diese geführt werden, um nur an diesen ausgewählten Stellen die Haftreibung zu erhöhen. Zwischen den beiden Anschlusselementen 7, 9 können eine oder mehrere derartige Reibplatten 1 angeordnet werden, wobei ggfls. zusätzlich noch eine oder mehrere Reibplatten 1 der zuvor beschriebenen Ausführungsformen gemäß den Figuren 1 bis 7 verwendet werden können.

Somit können mehrere gleiche oder auch mehrere unterschiedliche Reibplatten 1 zwischen den Anschlusselementen 7, 9 angeordnet werden, um die Holzverbindung 5 zu bilden.

### Bezugszeichenliste

- 1: Reibplatte
- 1D: Durchgangsloch
- 1T: Träger
- 1ETAS: erste Trägeranschlussseite
- 1O: Oberfläche des Trägers
- 1ZTAS: zweite Trägeranschlussseite
- 3: Aufrauung
- 3V: Vorsprung
- 5: Holzverbindung
- 7: erstes Anschlusselement aus Holz
- 9: zweiten Anschlusselement
- 11: Befestigungselement
- 13: Nagel
- 15: Balkenschuh
- 17: Stein

## Patentansprüche

1. Reibplatte (1) für eine Holzverbindung (5) zwischen einem ersten Anschlusselement (7) aus Holz und einem zweiten Anschlusselement (9), mit einem plattenförmigen Träger (1T) mit einer ersten Trägeranschlussseite (1ETAS) zum flächigen Anschluss an das erste Anschlusselement (7) und einer zweiten Trägeranschlussseite (1ZTAS) zum flächigen Anschluss an das zweite Anschlusselement (9), sowie einer Aufrauung (3) mindestens eines Abschnitts der ersten und/oder zweiten Trägeranschlussseite (1ETAS, 1ZTAS),
**dadurch gekennzeichnet, dass**
die Aufrauung (3) in mindestens einem Abschnitt durch pyramidenförmige Vorsprünge (3V), kegelförmige Vorsprünge (3V) oder Einfräsungen in Linienform gebildet ist; und
der Träger (1T) eine Dicke von 0,2 bis 12mm, insbesondere von 0,5 bis 4mm aufweist, und die pyramidenförmige Vorsprünge (3V), die kegelförmigen Vorsprünge (3V) oder die Einfräsungen in Linienform gegenüber der Oberfläche (1O) der jeweiligen Trägeranschlussseite (1ETAS, 1ZTAS) eine Höhe bzw. Tiefe von 0,5 bis 1,5mm, aufweist.

2. Reibplatte nach Anspruch 1, **dadurch gekennzeichnet, dass** der Träger (1T) aus einem Metall, bspw. Aluminium oder Stahl, insbesondere Edelstahl, oder Kunststoff, insbesondere einem glasfaserverstärkten Kunststoff, einem Schichtstoff, Vlies oder mehrlagigem Papier, bspw. ein oder beidseitigem Schleifpapier, besteht.

3. Reibplatte nach Anspruch 1 oder 2, **dadurch gekennzeichnet, dass** das erste Anschlusselement (7) ein Holzbalken, insbesondere für den Dachbau, bspw. ein Träger, ist.

4. Reibplatte nach einem der vorangehenden Ansprüche, **dadurch gekennzeichnet, dass** das zweite Anschlusselement (9) aus Holz besteht, insbesondere ein Holzbalken ist, oder aus Stahl besteht, bspw. ein Stahlträger ist, oder ein Wandabschnitt eines Gebäudes, bspw. aus einem Mauerwerk oder aus Beton, ist.

5. Reibplatte nach einem der vorangehenden Ansprüche, **dadurch gekennzeichnet, dass** die Aufrauung (3) auf einer Trägeranschlussseite (1ETAS; 1ZTAS) oder beiden Trägeranschlussseiten (1ETAS, 1ZTAS) gebildet ist.

6. Reibplatte nach einem der vorangehenden Ansprüche, **dadurch gekennzeichnet, dass** die Aufrauung (3) in mindestens einem Abschnitt der jeweiligen Trägeranschlussseite (1ETAS, 1ZTAS) gebildet ist, bevorzugt die gesamte Trägeranschlussseite (1ETAS, 1ZTAS) ausfüllt, oder in dem Abschnitt der Trägeranschlussseite (1ETAS, 1ZTAS) eine Aufrauung (3) aufweist, mit dem er an dem Anschlusselement (7, 9) anliegt, bevorzugt jedoch mindestens die Hälfte dieser Fläche.

7. Reibplatte nach einem der vorangehenden Ansprüche, **dadurch gekennzeichnet, dass** die Vorsprünge (3V) matrixartig angeordnet sind.

8. Reibplatte nach einem der vorangehenden Ansprüche, **gekennzeichnet durch** mindestens ein Durchgangsloch (1D), um ein Befestigungselement (11), insbesondere eine Holzschraube, durch dieses beim Bilden der Holzverbindung (5) zu führen.

9. Reibplatte nach einem der vorangehenden Ansprüche, **dadurch gekennzeichnet, dass** die Reibplatte (1) ohne Vorbohren von einer Holzschraube (11), insbesondere einer selbstbohrenden Holzschraube, durchbohrbar ist, bspw. durch eine geeignete Wahl des Materials, aus dem der Träger (1T) besteht, bspw. Kunststoff oder Aluminium,

10. Holzverbindung zwischen einem ersten Anschlusselement (7) aus Holz und einem zweiten Anschlusselement (9), wobei eine Reibplatte (1) gemäß einem der vorangehenden Ansprüche zwischen dem ersten und dem zweiten Anschlusselement (7, 9) angeordnet ist, und mindestens einem Befestigungselement (11) zum Halten der Reibplatte (1) und dem ersten und dem zweiten Anschlusselement (7, 9) aneinander.

11. Holzverbindung nach dem vorigen Anspruch, **dadurch gekennzeichnet, dass** das mindestens eine Befestigungselement (11) durch Schrauben, insbesondere Holzschrauben, weiter insbesondere selbstbohrende Holzschrauben, und/oder Bohrstabdübel, insbesondere selbstbohrende Bohrstabdübel, gebildet ist.

## Claims

1. A friction plate (1) for a wood connection (5) between a first connection element (7) made of wood and a second connection element (9), comprising a plate-shaped support (1T) with a first support connection side (1ETAS) for the planar connection to the first connection element (7) and a second support connection side (1ZTAS) for the planar connection to the second connection element (9), and a roughening (3) of at least one section of the first and/or second support connection side (1ETAS, 1ZTAS),
**characterized in that**
the roughening (3) is formed in at least one section by pyramid-shaped projections (3V), conical projections (3V) or milled-in portions in linear form; and
the support (1T) has a thickness of 0.2 to 12 mm, in particular of 0.5 to 4 mm, and the pyramid-shaped projections (3V), the conical projections (3V) or the milled-in portions in linear form have a height or depth of 0.5 to 1.5 mm with respect to the surface (1O) of the respective support connection side (1ETAS, 1ZTAS).

2. The friction plate according to claim 1, **characterized in that** the support (1T) consists of a metal, for example aluminum or steel, in particular stainless steel, or plastic, in particular a glass-fiber-reinforced plastic, a laminate, a nonwoven or multi-ply paper, for example one or two-sided abrasive paper.

3. The friction plate according to claim 1 or 2, **characterized in that** the first connection element (7) is a wooden beam, in particular for roofing, for example a support.

4. The friction plate according to one of the preceding claims, **characterized in that** the second connection element (9) consists of wood, in particular is a wooden beam, or consists of steel, for example is a steel support, or is a wall section of a building, for example made of masonry or of concrete.

5. The friction plate according to one of the preceding claims, **characterized in that** the roughening (3) is formed on one support connection side (1ETAS; 1ZTAS) or both support connection sides (1ETAS, 1ZTAS).

6. The friction plate according to one of the preceding claims, **characterized in that** the roughening (3) is formed in at least one section of the respective support connection side (1ETAS, 1ZTAS), preferably fills the entire support connection side (1ETAS, 1ZTAS), or has a roughening (3) in the section of the support connection side (1ETAS, 1ZTAS), with which it bears against the connection element (7, 9), but preferably at least half of this area.

7. The friction plate according to one of the preceding claims, **characterized in that** the projections (3V) are arranged in a matrix-like manner.

8. The friction plate according to one of the preceding claims, **characterized by** at least one through-hole (1D), in order to guide a fastening element (11), in particular a wood screw, through it when forming the wood connection (5).

9. The friction plate according to one of the preceding claims, **characterized in that** the friction plate (1) can be drilled through without pre-drilling by a wood screw (11), in particular a self-drilling wood screw, for example by a suitable choice of the material of which the support (1T) consists, for example plastic or aluminum.

10. A wood connection between a first connection element (7) made of wood and a second connection element (9), wherein a friction plate (1) according to one of the preceding claims is arranged between the first and the second connection element (7, 9), and at least one fastening element (11) for holding the friction plate (1) and the first and the second connection element (7, 9) against one another.

11. The wood connection according to the preceding claim, **characterized in that** the at least one fastening element (11) is formed by screws, in particular wood screws, further in particular self-drilling wood screws, and/or drill rod dowels, in particular self-drilling drill rod dowels.

## Revendications

1. Plaque de friction (1) pour un assemblage de bois (5) entre un premier élément de raccordement (7) en bois et un deuxième élément de raccordement (9), comprenant un support en forme de plaque (1T) présentant un premier côté de raccordement de support (1ETAS) permettant un raccordement plan au niveau du premier élément de raccordement (7) et présentant un deuxième côté de raccordement de support (1ZTAS) permettant un raccordement plan au deuxième élément de raccordement (9), ainsi qu'une rugosité (3) d'au moins une section du premier et/ou du deuxième côté de raccordement de support (1ETAS, 1ZTAS),
**caractérisée en ce que**
la rugosité (3) est formée dans au moins une section par des protubérances pyramidales (3V), des protubérances coniques (3V) ou des fraisages en forme de lignes ; et
le support (1T) présente une épaisseur comprise entre 0,2 et 12 mm, en particulier comprise entre 0,5 et 4 mm, et les protubérances pyramidales (3V), les protubérances coniques (3V) ou les fraisages en forme de lignes présentent une hauteur ou une profondeur comprise entre 0,5 et 1,5 mm par rapport à la surface (10) du côté de raccordement de support (LETAS, 1ZTAS) respectif.

2. Plaque de friction selon la revendication 1, **caractérisée en ce que** le support (1T) est constitué d'un métal, par exemple l'aluminium ou l'acier, en particulier l'acier inoxydable, ou de plastique, en particulier un plastique renforcé par des fibres de verre, d'un stratifié, d'un non-tissé ou d'un papier multicouche, par exemple un papier abrasif d'un côté ou des deux côtés.

3. Plaque de friction selon la revendication 1 ou 2, **caractérisée en ce que** le premier élément de raccordement (7) est une poutre en bois, en particulier pour la construction de toit, par exemple un support.

4. Plaque de friction selon l'une quelconque des revendications précédentes, **caractérisée en ce que** le deuxième élément de raccordement (9) est en bois, en particulier une poutre en bois, ou est en acier, par exemple une poutrelle en acier, ou est une section murale d'un bâtiment, par exemple en maçonnerie ou en béton.

5. Plaque de friction selon l'une quelconque des revendications précédentes, **caractérisée en ce que** la rugosité (3) est formée sur un côté de raccordement de support (1ETAS ; 1ZTAS) ou sur les deux côtés de raccordement de support (LETAS, 1ZTAS).

6. Plaque de friction selon l'une quelconque des revendications précédentes, **caractérisée en ce que** la rugosité (3) est formée dans au moins une section du côté de raccordement de support (LETAS, 1ZTAS) respectif, couvre de manière préférée la totalité du côté de raccordement de support (LETAS, 1ZTAS), ou **en ce que** ladite plaque de friction présente au sein de la section du côté de raccordement de support (LETAS, 1ZTAS), mais de manière préférée sur au moins la moitié de cette surface, une rugosité (3) avec laquelle elle repose sur l'élément de raccordement (7, 9).

7. Plaque de friction selon l'une quelconque des revendications précédentes, **caractérisée en ce que** les protubérances (3V) sont agencées à la manière d'une matrice.

8. Plaque de friction selon l'une quelconque des revendications précédentes, **caractérisée par** au moins un trou traversant (1D) afin de guider un élément de fixation (11), en particulier une vis à bois, à travers ledit trou traversant lors de la formation de l'assemblage de bois (5).

9. Plaque de friction selon l'une quelconque des revendications précédentes, **caractérisée en ce que** la plaque de friction (1) peut être percée sans pré-perçage par une vis à bois (11), en particulier une vis à bois autoperceuse, par exemple grâce à un choix approprié du matériau constituant le support (1T), par exemple du plastique ou de l'aluminium.

10. Assemblage de bois entre un premier élément de raccordement (7) en bois et un deuxième élément de raccordement (9), dans lequel une plaque de friction (1) selon l'une quelconque des revendications précédentes est agencée entre les premier et deuxième éléments de raccordement (7, 9) et au moins un élément de fixation (11) permettant de retenir la plaque de friction (1) et les premier et deuxième éléments de raccordement (7, 9) l'un contre l'autre.

11. Assemblage de bois selon la revendication précédente, **caractérisée en ce que** au moins un élément de fixation (11) est constitué de vis, en particulier de vis à bois, en outre en particulier de vis à bois autoforeuses, et/ou de chevilles, en particulier de chevilles autoforeuses.
